# EUROPÄISCHE PATENTSCHRIFT

(11) **EP 0 340 535 B1**
(45) Veröffentlichungstag und Bekanntmachung des Hinweises auf die Patenterteilung: **10.02.1993**
(21) Anmeldenummer: 89107032.8
(22) Anmeldetag: 19.04.1989
(51) Int. Cl.: H01H 1/20

(54) **Elektrisches Schaltgerät**
Electrical switching device
Appareil de commutation électrique

(30) Priorität: 03.05.1988 DE 8805875 U
(43) Veröffentlichungstag der Anmeldung: 08.11.1989
(73) Patentinhaber: SIEMENS AKTIENGESELLSCHAFT, 80333 München (DE)
(72) Erfinder: Gnahn, Günter, Dipl.-Ing., D-8458 Sulzbach-Rosenberg (DE); Streich, Georg, Dipl.-Ing. (FH), D-8450 Amberg (DE)

(56) Entgegenhaltungen:
- EP-A- 0 074 575
- FR-A- 2 205 724
- US-A- 4 634 819

## Beschreibung

Die Erfindung bezieht sich auf ein elektrisches Schaltgerät, insbesondere elektromagnetisches Schaltgerät, mit einer Kontaktanordnung, bestehend aus in Fenstern eines Kontaktbrückenträgers über einen quer zur Bewegungsrichtung des Kontaktbrükkenträgers gegen verschieben gegenüber dem Kontaktbrückenträger gesicherten und in Bewegungsrichtung des Kontaktbrückenträgers geführten Federteller gehaltene, entgegen der Kraft einer Kontaktdruckfeder in Bewegungsrichtung mit dem Federteller verschiebbare, parallele, in Längsrichtung einführbare und durch einen Trennsteg getrennte Kontaktbrücken, die mit feststehenden Kontaktteilen in Verbindung bringbar sind.

Bei einer bekannten Kontaktanordnung der obengenannten Art DE-PS 22 53 918 = FR-A-2 205 724) werden die Kontaktbrücken in seitliche Einschnitte des Federtellers quer zu ihrer Längsrichtung eingeschoben, solange der Federteller sich noch nicht in der fensterförmigen Öffnung befindet. Zum Einschieben müssen die Kontaktbrücken elastisch biegbar sein, um Mittenerhebungen an den Kontaktbrücken in angepaßte Aussparungen im Federteller einbringen zu können, um eine Längsverschiebung der Kontaktbrücken im Betrieb zu verhindern. Durch diese Halterung ist die Beweglichkeit der Kontaktbrücken gegeneinander eingeschränkt.

Der Erfindung liegt die Aufgabe zugrunde, eine Anordnung der obengenannten Art zu schaffen, die eine freie Beweglichkeit der Kontaktbrücken gegeneinander bei einfachem Aufbau und einfacher Montagemöglichkeit zuläßt, wobei die Nachteile einer weiterhin bekannten Anordnung (DE-OS 31 36 354) vermieden werden sollen, nämlich daß bei verschweißung der diagonal gegenüberliegenden Kontaktauflagen unterschiedlicher Kontaktbrücken mit den Festkontaktteilen beim Öffnen der Kontaktanordnung nach Art einer Schere über die Mittelteile der Kontaktbrücken eine Verbindung der Festkontaktteile bestehenbleiben kann.

Um auch bei extremer Überkreuzung der Kontaktbrücken diese mit Sicherheit auf Abstand zu halten, ist es vorteilhaft, wenn der Trennsteg über die gesamte Außenkontur des Federtellers verläuft. Um auch die Federteller in den Fenstern der Kontaktbrückenträger satt zur Auflage kommen zu lassen, ist es vorteilhaft, wenn der Kontaktbrückenträger in den schmalen Fensterbegrenzungswänden den Trennstegen angepaßte Ausnehmungen aufweist. Um die Kontaktauflagen der Festkontaktteile materialmäßig voll ausnutzen zu können, d.h. die Kontaktauflagen der nebeneinanderliegenden Kontaktbrücken möglichst aneinandergrenzen zu lassen und um ein Verschieben der Kontaktbrücken in Normalstellung gegeneinander weitgehend auszuschließen ist es vorteilhaft, wenn die Kontaktbrücken im Bereich der Kontaktauflagen in Richtung Trennsteg breiter ausgebildet und in entsprechend angepaßte Ausnehmungen der anderen Kontaktbrücke hineinragende Ansätze aufweist. Das Kontaktbrückenpaar ist nur in "richtiger" Lage in die Kontaktträger einschiebbar. Liegen Ansätze und Ausnehmungen auf einer Längsseite der Kontaktbrücke spiegelsymmetrisch zur Mitte der Kontaktbrücke, so können die nebeneinanderliegenden Kontaktbrücken völlig gleich ausgeführt werden.

Anhand der Zeichnung wird ein Ausführungsbeispiel gemäß der Erfindung beschrieben.

Es zeigen:
- FIG 1: eine perspektivische Darstellung des Kontaktbrückenträgers, teils mit eingesetzten Kontaktbrücken,
- FIG 2, 3 und 4: Vorderansicht, Seitenansicht und Unteransicht auf den erfindungsgemäßen Federteller und die
- FIG 5 und 6: Vorderansicht und Draufsicht auf eine der kontaktbrücken.

Von dem elektromagnetischen Schaltgerät ist in FIG 1 der schaltende Magnetteil 1, der an dem aus Kunststoff bestehenden Kontaktbrückenträger 2 befestigt ist, dargestellt. Im Kontaktbrückenträger 2 sind fensterförmige Öffnungen 3 vorhanden, in denen entgegen der Kraft der Kontaktdruckfeder 4 in den Fenstern verschiebbare Federteller 5 geführt sind. Die Federteller 5 liegen an den schmalen Fensterbegrenzungswänden 6 an. Die Federteller sind, wie FIG 3 zeigt, der Kröpfung der Kontaktbrücken 7 angepaßt und besitzen Führungsansätze 8, die über die Fenster hinausreichen, sowie Trennstege 9, die im eingeschobenen Zustand der Kontaktbrücken zwischen die beiden Kontaktbrücken 7 ragen, wie dies im rechten Fenster der Anordnung nach FIG 1 dargestellt ist. Im nichteingeschobenen Zustand der Kontaktbrücken ragen die Trennstege 9 in entsprechend angepaßte Nuten 10 an den schmalen Fensterbegrenzungswänden 6 hinein, so daß der Federteller satt auf diesen Begrenzungswänden aufliegt. Die Kontaktdruckfeder 4 sorgt für das Anliegen. Zur Abstützung der Feder sind Führungszapfen 11 auf der Innenseite des aus Kunststoff bestehenden Federtellers angeformt. Die Kontaktbrücken 7 besitzen im Bereich der Kontaktauflagen 12 Verbreiterungen 13, so daß unter Freilassung des Raumes zwischen zwei Kontaktbrücken für den Trennsteg 9 die gesamte Fläche der Kontaktauflagen für die Festkontaktteile 14, die in FIG 1 schematisch dargestellt sind, ausgenutzt werden kann. Im Bereich der Verbreiterungen sind Ansätze 15 und 16 angeformt, die in entsprechende Ausnehmungen 17 bzw. 18 der gegenüberliegenden Kontaktbrücke hereinragen können. Dies hat zum einen den Vorteil, daß die beiden Kontaktbrücken nur in einer Richtung zwischen Federteller 5 und Fensterbegrenzungswand 6 unter Freilassung des Raumes für den Trennsteg 9 eingeschoben werden können; denn würde man die Kontaktbrücken 7 an den nicht verbreiterten Seiten zusammenlegen, so würden die Ansätze 15 und auch 16 ein Einschieben in die Fenster verhindern. Das Verzahnen von Ansätzen und Ausnehmungen hat weiterhin den Vorteil, daß eine Verschiebung der einzelnen Kontaktbrücken gegeneinander in Längsrichtung im Betrieb im wesentlichen ausgeschlossen ist. Darüber hinaus wird das maschinelle Einschieben wesentlich erleichtert.

## Patentansprüche

1. Elektrisches Schaltgerät, insbesondere elektromagnetisches Schaltgerät, mit einer Kontaktanordnung, bestehend aus in Fenstern eines Kontaktbrückenträgers (2) über einen quer zur Bewegungsrichtung des Kontaktbrückenträgers (2) gegen Verschieben gegenüber dem Kontaktbrückenträger (2) gesicherten und in Bewegungsrichtung des Kontaktbrückenträgers (2) geführten Federteller (5) gehaltene, entgegen der Kraft einer Kontaktdruckfeder (4) in Bewegungsrichtung mit dem Federteller (5) verschiebbare, parallele, in Längsrichtung einführbare und durch einen Trennsteg (9) getrennte Kontaktbrücken (7), die mit feststehenden Kontaktteilen in Verbindung bringbar sind, **dadurch gekennzeichnet,** daß die Kontaktbrücken (7) in ihrem Mittelteil stufenförmig abgebogen und zwischen dem aus Isolierstoff bestehenden und der stufenförmigen Abbiegung angepaßten Federteller (5) und der einen Fensterkante (6) in Längsrichtung der Kontaktbrücken (7) einzeln einschiebbar sind und der Trennsteg zur Fensterkante (6) hin offen zwischen die Kontaktbrücken (7) ragt.

2. Elektrisches Schaltgerät nach Anspruch 1, **dadurch gekennzeichnet,** daß der Trennsteg (9) über die gesamte Außenkontur des Federtellers (5) verläuft.

3. Elektrisches Schaltgerät nach Anspruch 1 oder 2, **dadurch gekennzeichnet,** daß der Kontaktbrückenträger (2) in den schmalen Fensterbegrenzungswänden (6) den Trennstegen (9) angepaßte Ausnehmungen (10) aufweist.

4. Elektrisches Schaltgerät nach Anspruch 1, 2 oder 3, **dadurch gekennzeichnet,** daß die Kontaktbrücken (7) im Bereich der Kontaktauflagen in Richtung Trennsteg (9) breiter ausgebildet und in entsprechend angepaßte Ausnehmungen (17, 18) der anderen Kontaktbrücke (7) hineinragende Ansätze (15, 16) aufweist.

5. Elektrisches Schaltgerät nach Anspruch 4, **dadurch gekennzeichnet,** daß Ansätze (15, 16) und Ausnehmungen (17, 18) auf einer Längsseite der Kontaktbrücke (7) spiegelsymmetrisch zur Mitte der Kontaktbrücke (7) liegen.

## Claims

1. Electrical switching device, in particular an electromagnetic switching device, with a contact arrangement, consisting of contact bridges (7), held in windows of a contact-bridge carrier (2) by way of a spring plate (5), which is secured against displacement with respect to the contact-bridge carrier (2) transverse to the direction of movement of the contact-bridge carrier (2) and is guided in the movement direction of the contact-bridge carrier (2), displaceable against the force of a contact pressure spring (4) in the movement direction with the spring plate (5), parallel, insertable in the longitudinal direction and separated by a separating bar (9), which contact bridges (7) can be brought into connection with stationary contact parts, characterized in that the contact bridges (7) are bent in steps in their centre part and can be individually inserted between the spring plate (5), consisting of insulating material and adapted to the stepped bend, and the one window edge (6) in the longitudinal direction of the contact bridges (7) and that the separating bar, open towards the window edge (6), projects between the contact bridges (7).

2. Electrical switching device according to claim 1, characterized in that the separating bar (9) extends over the entire outer contour of the spring plate (5).

3. Electrical switching device according to claim 1 or 2, characterized in that the contact-bridge carrier (2) has in the narrow window limitation walls (6) recesses (10) adapted to the separating bars (9).

4. Electrical switching device according to claim 1, 2 or 3, characterized in that the contact bridges (7) are constructed so that they are wider in the region of the contact supports in the direction of the separating bar (9) and have attachments (15, 16) projecting into appropriately adapted recesses (17, 18) of the other contact bridge (7).

5. Electrical switching device according to claim 4, characterized in that attachments (15, 16) and recesses (17, 18) lie on a longitudinal side of the contact bridge (7) so that they are mirror-symmetrical to the centre of the contact bridge (7).

## Revendications

1. Appareil électrique de coupure, notamment appareil de coupure électromagnétique, comportant un dispositif de contact, constitué par des ponts parallèles de contact (7), qui sont maintenus, dans des fenêtres d'un support de ponts de contact (2), par l'intermédiaire d'un ressort Belleville (5), qui est bloqué contre tout déplacement par rapport au support de ponts de contact (2) et qui est guidé dans la direction de déplacement du support de ponts de contact (2) et est déplaçable à l'encontre de la force d'un ressort de pression de contact (4) dans la direction de déplacement avec le ressort Belleville (5), et peuvent être introduits dans la direction longitudinale, sont séparés par une barrette de séparation (9) et peuvent être amenés à établir une liaison avec des pièces de contact fixes, caractérisé par le fait que les ponts de contact (7) sont repliés avec une forme étagée dans leur partie médiane et peuvent être insérés individuellement entre le ressort Belleville, qui est réalisé en un matériau isolant et est adapté au pliage avec une forme étagée, et un bord (6) d'une fenêtre, dans la direction longitudinale des ponts de contact (7), et que la barrette de séparation pénètre librement, en direction du bord (6) de la fenêtre, entre les ponts de contact (7).

2. Appareil de coupure électrique suivant la revendication 1, caractérisé par le fait que la barrette de séparation (9) s'étend sur l'ensemble du contour extérieur du ressort Belleville (5).

3. Appareil de coupure électrique suivant la revendication 1 ou 2, caractérisé par le fait que le support de ponts de contact (2) possède, dans les parois limites étroites (6) des fenêtres, des évidements (10) adaptés aux barrettes de séparation (9).

4. Appareil de coupure électrique suivant la revendication 1, 2 ou 3, caractérisé par le fait que les ponts de contact (7) sont élargis au niveau des appuis des contacts dans la direction de la barrette de séparation (9) et possèdent des appendices saillants (15,16) qui pénètrent dans des évidements adaptés correspondants (17,18) de l'autre pont de contact (7).

5. Appareil de coupure électrique suivant la revendication 4, caractérisé par le fait que les appendices saillants (15,16) et les évidements (17,18) sont situés, sur un côté longitudinal du pont de contact (7), d'une manière symétrique par rapport au centre du pont de contact (7).
